# EUROPÄISCHE PATENTSCHRIFT

(11) **EP 2 346 770 B1**
(45) Veröffentlichungstag und Bekanntmachung des Hinweises auf die Patenterteilung: **21.05.2014**
(21) Anmeldenummer: 09783462.6
(22) Anmeldetag: 28.09.2009
(51) Int. Cl.: B66B 15/04, B66B 7/06

(54) **TRAKTIONSSYSTEM FÜR EINE AUFZUGSANLAGE**
TRACTION SYSTEM FOR A LIFT
SYSTÈME DE TRACTION POUR UN ASCENSEUR

(30) Priorität: 10.11.2008 DE 102008037538
(43) Veröffentlichungstag der Anmeldung: 27.07.2011
(73) Patentinhaber: ContiTech Antriebssysteme GmbH, 30165 Hannover (DE)
(72) Erfinder: GÖSER, Hubert, 29451 Dannenberg (DE)
(74) Vertreter: Finger, Karsten
(86) Internationale Anmeldenummer: PCT/EP2009/062503
(87) Internationale Veröffentlichungsnummer: WO 2010/052067

(56) Entgegenhaltungen:
- EP-A1- 1 314 813
- EP-A1- 1 746 061
- EP-A2- 1 396 458
- WO-A1-2008/135317
- US-A1- 2004 256 180
- US-B1- 6 371 448
- LONKWI P ET AL: "THE ANALYSIS OF ROPE GROOVE INFLUENCE IN A FRICTION COUPLE ROPE" ELEVATOR WORLD, ELEVATOR WORLD INC., BIRMINGHAM, AL, US, Bd. 54, Nr. 2, 1. Februar 2006 (2006-02-01), Seiten 112-116,118,1, XP001242298 ISSN: 0013-6158

## Beschreibung

Die Erfindung betrifft ein Traktionssystem, insbesondere für eine Aufzugsanlage, wobei das Traktionssystem mindestens folgende Bestandteile aufweist, nämlich mindestens ein Zugmittel und mindestens eine Traktionsscheibe sowie eine Aufzugsanlage.

Traktionssysteme für Aufzugsanlagen sind an sich bekannt. Als Zugmittel werden häufig Seile, aber auch Riemen eingesetzt, wobei als Riemen sowohl Flachriemen als auch Keilrippenriemen oder auch Zahnriemen Verwendung finden.

Bei Seilen als Zugmittel ist jedem einzelnen Seil eindeutig eine eigene Seilrille auf der Traktionsscheibe zugeordnet. Dabei taucht jedes Seil zumindest zum Teil seines Durchmessers in die dazugehörige Seilrille ein. Jedes einzelne Seil ist ein eigenständiges Zugelement und kann auch einzeln betrieben werden. Für höhere Leistungen können entweder mehrere Seile parallel eingesetzt werden, oder der Seildurchmesser wird entsprechend erhöht. Das Einzelseil ist somit nicht nur Zugmittel zur Übertragung der Zugkräfte, sondern ist auch direkt an der Übertragung der Traktionskräfte beteiligt.

Seile haben gegenüber der Riementechnik den Vorteil, dass die Kraft direkt von der Traktionsscheibe auf die Seile übertragbar ist. Bei der Riementechnik liegt zwischen den eigentlichen Zugträgern und der Traktionsscheibe noch das verbindende Elastomermaterial.

Bei der Verwendung von Riemen sind immer mehrere nebeneinander liegende Seile als Zugelemente in einem gemeinsamen Riemenkörper eingebettet. Die Zugelemente sind dabei vollständig mit dem Grundmaterial des Riemenkörpers umhüllt und die Ebene der Zugelemente liegt oberhalb der Kontaktebene, die der Riemen mit der entsprechenden Riemenscheibe bildet, wobei beim Zahnriemen die Riemenverzahnung, bei Keilrippen die Keilebene und bei Flachriemen direkt die flache Riemenoberfläche als Kontaktebene betrachtet werden kann.

Die Zugelemente sind somit ausschließlich zur Übertragung der Zugkräfte zuständig. Für höhere Leistungen können breitere Riemen oder Riemen einer höheren Leistungsklasse mit größerer Riementeilung und stärkeren Zugelementen eingesetzt werden.

Die Riemen sind grundsätzlich deutlich breiter als hoch, um einen stabilen Riemenlauf auf der Scheibe zu gewährleisten.

Die EP 1 396 458 A2 beschreibt eine Aufzugseinrichtung, bei der als Zugmittel ein mit Festigkeitsträgern verstärkter Flachriemen aus elastomeren Material verwendet wird. Die EP 1 555 234 B1 zeigt eine Aufzugsanlage mit einem Keilrippenriemen.

Riemen bieten gegenüber den Seilen den Vorteil, dass einerseits die Handhabung einfacher ist, da nicht einzelne Seile auf korrespondierende Nuten der Traktionsscheibe aufgelegt werden müssen, und dass problemlos auch kleine Traktionsscheibendurchmesser einsetzbar sind, da die eingebetteten Zugträger meist relativ kleine Durchmesser aufweisen. Außerdem sind Riemen als Zugmittel nahezu wartungsfrei, da keine Schmierung erfoderlich ist.

Die übertragbare Kraft ist aber neben der Reibung zwischen Traktionsscheibe und Elastomer auch von der Qualität der Einbettung der Zugträger im Elastomer, d. h., von der Haftfähigkeit zwischen Elastomer und Zugträger sowie von der Scherfestigkeit des Elastomers abhängig.

Außerdem müssen beispielsweise bei Aufzugsanlagen aus Sicherheitsgründen immer mindestens zwei, in der Regel drei bis fünf Riemen parallel eingesetzt werden. Dadurch, dass die Riemen eine Vielzahl von dünnen Einzelseilen enthalten, wird der Riemen im Vergleich zu einem gleich starken Seil relativ breit. Werden jetzt mehrere Riemen parallel eingesetzt, sind relativ breite Traktionsscheiben und Umlenkscheiben erforderlich.

In der US 6 739 433 ist ein Zugmittel für eine Aufzugsanlage offenbart, das als profilierter Flachriemen ausgebildet ist, so dass die zur Reibung zwischen Traktionsscheibe und Riemen zur Verfügung stehende Fläche etwas größer ist. Die übertragbare Kraft ist damit etwas höher als bei einem nicht profilierten Flachriemen, jedoch ist auch hier die Zone der Kraftübertragung zwischen Traktionsscheibe und Zugmittel noch deutlich von den Zugträgern beabstandet, so dass das Elastomermaterial des Flachriemens relativ stark auf Scherung beansprucht ist.

Der Erfindung liegt die Aufgabe zugrunde, ein Traktionssystem der eingangs geschilderten Art zu schaffen, das einfach zu handhaben ist, wobei hohe Zugkräfte übertragbar sind und das Zugmittel gegenüber der bekannten Riementechnik eine weniger breit bauende Antriebseinheit ermöglicht.

Diese Aufgabe wird dadurch gelöst, dass das Zugmittel des Traktionssystems als Verbundseil ausgebildet ist, bei dem parallel liegende Einzelseile mit einem ersten Durchmesser mit je einer Elastomerschicht einer vorbestimmten Dicke zu Zugträgern mit je einem Gesamtdurchmesser ummantelt sind und die Zugträger durch eine einseitige elastomere Verbinderschicht im Wesentlichen über ihre gesamte Länge miteinander verbunden sind, wobei die elastomere Verbinderschicht auf der Seite der Zugträger angeordnet ist, die der in die Nuten der Traktionsscheibe eingreifenden Seite abgewandt ist, und die Zugträger derart in korrespondierende Nuten der Traktionsscheibe eingreifen, dass die Eintauchtiefe der Einzelseile der Zugträger in die Nuten der Traktionsscheibe mindestens 25% des Durchmessers der Einzelseile beträgt.

Durch diese Anordnung lassen sich die Vorteile der Riementechnik mit denen der Seiltechnik verbinden. Das Verbundseil ist so einfach zu handhaben und ist annähernd wartungsfrei wie ein Riemen. Aufgrund der direkt in die Nuten der Traktionsscheibe eingreifenden Zugträger kontaktiert mindestens der der Traktionsscheibe am nächsten liegende Scheitelpunkt jeden Zugträgers die Traktionsscheibe. Die Zone der Kraftübertragung zwischen Traktionsscheibe und Zugmittel liegt direkt in der Eingriffszone, wodurch eine hohe Kraftübertragung gegeben ist. Durch ihre geringe Dicke ist die Scherfestigkeit der Ummantelung nur von sehr geringer Bedeutung.

Es lassen sich dünne Seile verwenden, so dass geringe Traktionsscheibendurchmesser und schmale Traktionsscheiben möglich sind. Für jedes Verbundseil ist nur je ein Verbindungselement zur Anbindung an die beispielsweise zu hebenden Elemente notwendig.

In einer Weiterbildung der Erfindung liegt die Dicke der Ummantelung der Einzelseile im Bereich von 0,2 - 2 mm.

In einer bevorzugten Weiterbildung der Erfindung liegt die Dicke der Ummantelung der Einzelseile im Bereich von 0,5 - 1 mm.

Bei diesen geringen Dicken der Ummantelung ist diese besonders gering auf Scherung beansprucht und die übertragbare Zugkraft dementsprechend hoch.

In einer Weiterbildung der Erfindung liegt der Durchmesser der Einzelseile zwischen 1,5mm und 8mm.

In einer Weiterbildung der Erfindung liegt der Durchmesser der Einzelseile zwischen 1,8 und 5,5mm.

In diesem Durchmesserbereich ist ein besonders gutes Verhältnis aus minimalem Durchmesser der Traktionsscheibe und hoher Traglast gegeben.

In einer Weiterbildung der Erfindung ist das Verhältnis aus Durchmesser d der Einzelseile zur Dicke u der Ummantelung d/u größer oder gleich 3.

Die Dicke der Ummantelung ist dabei im Verhältnis zum Durchmesser der Einzelseile derart dünn, dass die Eigenschaften der Ummantelung eine besonders geringe Rolle spielen.

In einer Weiterbildung der Erfindung ist die Ummantelung aus einem Elastomer ausgebildet, das sich von dem Elastomer der Verbinderschicht unterscheidet.

Durch die Verwendung verschiedenartiger Elastomere lässt sich eine besonders große Vielfalt an Materialkombinationen einsetzen, so dass sich das Verbundseil auf eine große Anzahl von Einsatzfällen individuell einstellen lässt.

In einer Weiterbildung der Erfmdung ist das Elastomer oder sind die Elastomere vorzugsweise ein Polyurethan oder Polyurethane.

Polyurethan weist sowohl gute Reib- als auch gute Hafteigenschaften auf und ist relativ unempfindlich gegen Scherung.

In einer Weiterbildung der Erfindung weist die Ummantelung der Einzelseile eine der Traktionsscheibe zugewandte Außenkontur auf, deren Querschnitt von einer Teilkreisform abweichend ausgebildet ist.

In einer Weiterbildung der Erfindung ist der Querschnitt der Außenkontur trapezförmig ausgebildet.

In einer Weiterbildung der Erfindung ist der Querschnitt der Außenkontur quadratisch ausgebildet.

In einer Weiterbildung der Erfindung ist der Querschnitt der Außenkontur konisch ausgebildet.

Die Ausgestaltung der Querschnitte der Ummantelung in verschiedene Geometrien hat den Vorteil, dass das Verbundseil damit einer Vielzahl von Traktionsscheibenprofilen anpassbar ist.

In einer weiteren Ausbildung der Erfindung weist die Verbinderschicht auf ihrer der Traktionsscheibe abgewandten Seite eine profilierte Oberfläche auf.

Diese Profilierung dient zur besseren Führung der Verbundseile, wenn diese über ihren Rücken um Umlenkrollen geführt werden müssen.

In einer weiteren Ausbildung der Erfindung weist jedes Verbundseil mindestens vier Einzelseile auf.

Dadurch ist die Sicherheit gegen Verdrehungen der Verbundseile verbessert, so dass ein sicherer Einlauf in die Eingriffszone der Traktionsscheibe gewährleistet ist.

In einer Weiterbildung der Erfindung sind die Einzelseile im Wechsel zwischen S- und Z-Schlag angeordnet.

In einer weiteren Ausbildung der Erfindung ist die Anzahl der Einzelseile pro Verbundseil gradzahlig.

Durch die Verwendung von Seilen abwechselnd in Z- und in S-Schlag ist die Gefahr von lastabhängigen Verdrehungen besonders gering. Die Gradzahligkeit verbessert diesen Effekt.

In einer weiteren Ausbildung der Erfindung bestehen die Einzelseile aus Stahl.

Stahl vereint eine hohe Zugfestigkeit und Biegewechselfestigkeit mit einer guten Haftfähigkeit an Elastomeren.

Die Aufgabe wird weiter dadurch gelöst, dass die Aufzugsanlage ein Traktionssystem nach mindestens einem der Ansprüche 1 bis 17 aufweist.

Eine derartige Aufzugsanlage hat den Vorteil, dass einerseits die Montage aufgrund der guten Handhabbarkeit der erfindungsgemäßen Verbundseile erleichtert ist, andererseits auch keine breit bauende Zugtrommel erforderlich ist.

Anhand der Zeichnung wird nachstehend ein Beispiel der Erfindung näher erläutert. Es zeigt:
- Fig. 1: einen Querschnitt durch einen erfindungsgemäßes Verbundseil des Traktionssystems,
- Figuren 2-4: Verbundseile mit unterschiedlicher Querschnittsform der Ummantelung der Einzelseile und
- Fig. 5: ein Verbundseil mit auf dem Rücken angeordneten Rippenprofil

Das in Fig. 1 im Querschnitt gezeigte Verbundseil 1 weist vier Einzelseile 2 mit einem Durchmesser d auf, die jeweils mit einer Ummantelung 3 mit einer Dicke u aus einem Elastomer zu Zugträgern 4 ummantelt sind.

Die Zugträger 4 sind einseitig mit einer Verbinderschicht 5 untereinander fest verbunden, wobei die Verbindung durch Zusammenvulkanisieren der elastomeren Ummantelung 3 mit der Verbinderschicht 4 und den Einzelseilen 2 erzeugt ist. Das Verbundseil 1 liegt auf einer Traktionsscheibe 6 auf, wobei die Zugträger 4 in Nuten 7 der Traktionsscheibe 6 eingreifen. Die Verbinderschicht 5 ist auf der Seite der Zugträger 4 angeordnet, die der Traktionsscheibe 6 abgewandt ist.

Die Zugträger 4 greifen derart in die Nuten 7 der Traktionsscheibe 6 ein, dass die Einzelseile 2 der Zugträger 4 etwa zu 50% ihres Durchmessers in die Nuten 7 eintauchen. In den Figuren 2, 3 und 4 sind Verbundseile 1 dargestellt, deren Ummantelung 3 der Einzelseile 2 eine von der Kreisform abweichende Geometrie aufweisen. Diese Geometrien verbessern den Eingriff der Verbundseile 1 in hier nicht gezeigte Traktionsscheiben, die ein von der runden Form abweichendes Profil aufweisen. So können entsprechend gestalteten Verbundseile 1 ggfs. auch auf Traktionsscheiben von Keilrippenriemen eingesetzt werden.

In Fig. 5 ist ein Verbundseil 8 dargestellt, welches auf einer hier nicht gezeigten Traktionsscheibe abgewandten Rückenseite ein Rippenprofil 9 aus voneinander beabstandeten Längsrippen 10 aufweist. Die Längsrippen können bei Bedarf in entsprechende hier nicht gezeigte Umlenkrollen eingreifen und verbessern so die Führung des Verbundseils 8.

### Bezugszeichenliste

### (Teil der Beschreibung)

- 1: Verbundseil
- 2: Einzelseile des Verbundseils 1
- 3: Ummantelung der Einzelseile 2
- 4: Zugträger
- 5: Verbinderschicht
- 6: Traktionsscheibe
- 7: Nuten der Traktionsscheibe
- 8: Verbundseil mit Rückenprofil
- 9: Rippenprofil des Verbundseils 8
- 10: Längsrippen des Verbundseils 8

## Patentansprüche

1. Traktionssystem, insbesondere für eine Aufzugsanlage, wobei das Traktionssystem mindestens folgende Bestandteile aufweist, nämlich mindestens ein Zugmittel (1) und mindestens eine Traktionsscheibe (6), wobei das Zugmittel des Traktionssystems als Verbundseil (1) ausgebildet ist, bei dem parallel liegende Einzelseile (2) mit einem ersten Durchmesser (d) mit je einer Elastomerschicht (3) einer vorbestimmten Dicke (u) zu Zugträgern (4) mit je einem Gesamtdurchmesser ummantelt sind und die Zugträger (4) durch eine einseitige elastomere Verbinderschicht (5) im Wesentlichen über ihre gesamte Länge miteinander verbunden sind, wobei die elastomere Verbinderschicht (5) auf der Seite der Zugträger (4) angeordnet ist, die der in die Nuten (7) der Traktionsscheibe (6) eingreifenden Seite abgewandt ist **dadurch gekennzeichnet, dass** die Zugträger (4) derart in korrespondierende Nuten (7) der Traktionsscheibe (6) eingreifen, dass die Eintauchtiefe der Einzelseile (2) der Zugträger (4) in die Nuten (7) der Traktionsscheibe (6) mindestens 25% des Durchmessers (d) der Einzelseile (2) beträgt.

2. Traktionssystem nach Anspruch 1, **dadurch gekennzeichnet, dass** die Dicke der Ummantelung (3) der Einzelseile (2) im Bereich von 0,2 - 2 mm liegt.

3. Traktionssystem nach Anspruch 2, **dadurch gekennzeichnet, dass** die Dicke der Ummantelung (3) der Einzelseile (2) im Bereich von 0,5 - 1 mm liegt.

4. Traktionssystem nach mindestens einem der vorstehenden Ansprüche, **dadurch gekennzeichnet, dass** der Durchmesser der Einzelseile (2) zwischen 1,5mm und 8mm liegt

5. Traktionssystem nach mindestens einem der vorstehenden Ansprüche, **dadurch gekennzeichnet, dass** der Durchmesser der Einzelseile (2) zwischen 1,8mm und 5,5mm liegt.

6. Traktionssystem nach mindestens einem der vorstehenden Ansprüche, **dadurch gekennzeichnet, dass** das Verhältnis aus Durchmesser d der Einzelseile (2) und Dicke u der Ummantelung (3) d/u größer oder gleich 3 ist.

7. Traktionssystem nach mindestens einem der vorstehenden Ansprüche, **dadurch gekennzeichnet, dass** die Ummantelung (3) aus einem Elastomer ausgebildet ist, das sich von dem Elastomer der Verbinderschicht (5) unterscheidet.

8. Traktionssystem nach mindestens einem der vorstehenden Ansprüche, **dadurch gekennzeichnet, dass** das Elastomer (3, 5) vorzugsweise ein Polyurethan ist oder die Elastomere (3, 5) vorzugsweise Polyurethane sind.

9. Traktionssystem nach mindestens einem der vorstehenden Ansprüche, **dadurch gekennzeichnet, dass** die Ummantelung (3) der Einzelseile (2) eine der Traktionsscheibe (6) zugewandte Außenkontur (9) aufweist, deren Querschnitt von einer Teilkreisform abweichend ausgebildet ist.

10. Traktionssystem nach Anspruch 9, **dadurch gekennzeichnet, dass** der Querschnitt der Außenkontur (9) trapezförmig ausgebildet ist.

11. Traktionssystem nach Anspruch 9, **dadurch gekennzeichnet, dass** der Querschnitt der Außenkontur (9) quadratisch ausgebildet ist.

12. Traktionssystem nach Anspruch 9, **dadurch gekennzeichnet, dass** der Querschnitt der Außenkontur (9) konisch ausgebildet ist.

13. Traktionssystem nach mindestens einem der vorstehenden Ansprüche, **dadurch gekennzeichnet, dass** die Verbinderschicht (5) auf ihrer der Traktionsscheibe (6) abgewandten Seite eine profilierte Oberfläche (9) aufweist.

14. Traktionssystem nach mindestens einem der vorstehenden Ansprüche, **dadurch gekennzeichnet, dass** jedes Verbundseil (1) mindestens vier Einzelseile (2) aufweist.

15. Traktionssystem nach mindestens einem der vorstehenden Ansprüche, **dadurch gekennzeichnet, dass** die Einzelseile (2) im Wechsel zwischen S- und Z- Schlag angeordnet sind.

16. Traktionssystem nach mindestens einem der vorstehenden Ansprüche, **dadurch gekennzeichnet, dass** die Anzahl der Einzelseile (2) pro Verbundseil (1) gradzahlig ist.

17. Traktionssystem nach mindestens einem der vorstehenden Ansprüche, **dadurch gekennzeichnet, dass** die Einzelseile (2) aus Stahl bestehen.

18. Aufzugsanlage , **dadurch gekennzeichnet, dass** die Aufzugsanlage ein Traktionssystem nach einem der vorstehenden Ansprüche aufweist.

## Claims

1. Traction system, especially for a lift, the traction system comprising at least the following components, namely at least one pulling means (1) and at least one traction sheave (6), wherein the pulling means of the traction system is designed as a composite rope (1), in which parallel individual ropes (2) having a first diameter (d) are each sheathed with a respective elastomer layer (3) of a predetermined thickness (u) to give tension members (4), each having an overall diameter, and the tension members (4) are connected to one another substantially over the entire length thereof by an elastomer connector layer (5) on one side, wherein the elastomer connector layer (5) is arranged on the side of the tension members (4) which faces away from the side which engages in the grooves (7) of the traction sheave (6), **characterized in that** the tension members (4) engage in corresponding grooves (7) of the traction sheave (6) in such a way that the penetration depth of the individual ropes (2) of the tension members (4) into the grooves (7) of the traction sheave (6) is at least 25 % of the diameter (d) of the individual ropes (2).

2. Traction system according to Claim 1, **characterized in that** the thickness of the sheath (3) of the individual ropes (2) is in a range of from 0.2 - 2 mm.

3. Traction system according to Claim 2, **characterized in that** the thickness of the sheath (3) of the individual ropes (2) is in a range of from 0.5 - 1 mm.

4. Traction system according to at least one of the preceding claims, **characterized in that** the diameter of the individual ropes (2) is between 1.5 mm and 8 mm.

5. Traction system according to at least one of the preceding claims, **characterized in that** the diameter of the individual ropes (2) is between 1.8 mm and 5.5 mm.

6. Traction system according to at least one of the preceding claims, **characterized in that** the ratio of the diameter d of the individual ropes (2) to the thickness u of the sheath (3) d/u is greater than or equal to 3.

7. Traction system according to at least one of the preceding claims, **characterized in that** the sheath (3) is formed from an elastomer which differs from the elastomer of the connector layer (5).

8. Traction system according to at least one of the preceding claims, **characterized in that** the elastomer (3, 5) is preferably a polyurethane, or the elastomers (3, 5) are preferably polyurethanes.

9. Traction system according to at least one of the preceding claims, **characterized in that** the sheath (3) of the individual ropes (2) has an outer contour (9) facing the traction sheave (6), the cross section of which is designed so that it deviates from the shape of a partial circle.

10. Traction system according to Claim 9, **characterized in that** the cross section of the outer contour (9) is of trapezoidal design.

11. Traction system according to Claim 9, **characterized in that** the cross section of the outer contour (9) is of square design.

12. Traction system according to Claim 9, **characterized in that** the cross section of the outer contour (9) is of conical design.

13. Traction system according to at least one of the preceding claims, **characterized in that** the connector layer (5) has a profiled surface (9) on the side thereof which faces away from the traction sheave (6).

14. Traction system according to at least one of the preceding claims, **characterized in that** each composite rope (1) has at least four individual ropes (2).

15. Traction system according to at least one of the preceding claims, **characterized in that** the individual ropes (2) are arranged alternately with an S and a Z lay.

16. Traction system according to at least one of the preceding claims, **characterized in that** there is an even number of individual ropes (2) per composite rope (1).

17. Traction system according to at least one of the preceding claims, **characterized in that** the individual ropes (2) are composed of steel.

18. Lift, **characterized in that** the lift has a traction system according to one of the preceding claims.

## Revendications

1. Système de traction, en particulier pour une installation d'ascenseur, dans lequel le système de traction présente au moins les composants suivants, notamment au moins un moyen de traction (1) et au moins une poulie de traction (6), dans lequel le moyen de traction du système de traction est réalisé sous la forme d'un câble composite (1), dans lequel des câbles individuels (2) s'étendant parallèlement et avec un premier diamètre (d) sont respectivement enveloppés chacun par une couche élastomère (3) d'une épaisseur prédéterminée (u) en supports de traction (4) avec un diamètre total et les supports de traction (4) sont assemblés les uns aux autres essentiellement sur toute leur longueur au moyen d'une couche de liaison élastomère (5) sur un côté, dans lequel la couche de liaison élastomère (5) est disposée sur le côté des supports de traction (4), qui est situé à l'opposé du côté s'engageant dans les gorges (7) de la poulie de traction (6), **caractérisé en ce que** les supports de traction (4) s'engagent dans des gorges correspondantes (7) de la poulie de traction (6), d'une manière telle que la profondeur d'engagement des câbles individuels (2) des supports de traction (4) dans les gorges (7) de la poulie de traction (6) vaille au moins 25 % du diamètre (d) des câbles individuels (2).

2. Système de traction selon la revendication 1, **caractérisé en ce que** l'épaisseur de l'enveloppe (3) des câbles individuels (2) est comprise dans la plage de 0,2 à 2 mm.

3. Système de traction selon la revendication 2, **caractérisé en ce que** l'épaisseur de l'enveloppe (3) des câbles individuels (2) est comprise dans la plage de 0,5 à 1 mm.

4. Système de traction selon au moins une des revendications précédentes, **caractérisé en ce que** le diamètre des câbles individuels (2) est compris entre 1,5 mm et 8 mm.

5. Système de traction selon au moins une des revendications précédentes, **caractérisé en ce que** le diamètre des câbles individuels (2) est compris entre 1,8 mm et 5,5 mm.

6. Système de traction selon au moins une des revendications précédentes, **caractérisé en ce que** le rapport entre le diamètre (d) des câbles individuels (2) et l'épaisseur (u) de l'enveloppe (3) d/u est supérieur ou égal à 3.

7. Système de traction selon au moins une des revendications précédentes, **caractérisé en ce que** l'enveloppe (3) est formée en un élastomère, qui est différent de l'élastomère de la couche de liaison (5).

8. Système de traction selon au moins une des revendications précédentes, **caractérisé en ce que** l'élastomère (3, 5) est de préférence un polyuréthane ou les élastomères (3, 5) sont de préférence des polyuréthanes.

9. Système de traction selon au moins une des revendications précédentes, **caractérisé en ce que** l'enveloppe (3) des câbles individuels (2) présente un contour extérieur (9) tourné vers la poulie de traction (6), dont la section transversale présente une forme différente d'une forme partiellement circulaire.

10. Système de traction selon la revendication 9, **caractérisé en ce que** la section transversale du contour extérieur (9) est de forme trapézoïdale.

11. Système de traction selon la revendication 9, **caractérisé en ce que** la section transversale du contour extérieur (9) est de forme carrée.

12. Système de traction selon la revendication 9, **caractérisé en ce que** la section transversale du contour extérieur (9) est de forme conique.

13. Système de traction selon au moins une des revendications précédentes, **caractérisé en ce que** la couche de liaison (5) présente une surface profilée (9) sur son côté situé à l'opposé de la poulie de traction (6).

14. Système de traction selon au moins une des revendications précédentes, **caractérisé en ce que** chaque câble composite (1) comprend au moins quatre câbles individuels (2).

15. Système de traction selon au moins une des revendications précédentes, **caractérisé en ce que** les câbles individuels (2) sont disposés en alternance entre torsion S et Z.

16. Système de traction selon au moins une des revendications précédentes, **caractérisé en ce que** le nombre des câbles individuels (2) par câble composite (1) est pair.

17. Système de traction selon au moins une des revendications précédentes, **caractérisé en ce que** les câbles individuels (2) sont composés d'acier.

18. Installation d'ascenseur, **caractérisée en ce que** l'installation d'ascenseur présente un système de traction selon l'une quelconque des revendications précédentes.
